# FASCICULE DE BREVET EUROPEEN

(11) **EP 4 405 277 B1**
(45) Date de publication et mention de la délivrance du brevet: **30.07.2025**
(21) Numéro de dépôt: 22783535.2
(22) Date de dépôt: 09.09.2022
(51) Int. Cl.: B65F 1/06, B65F 1/14, B65F 1/16

(54) **PROCÉDÉ DE PESÉE DES DÉCHETS ET DE RÉAPPROVISIONNEMENT AUTOMATIQUE DES SACS À DÉCHETS**
VERFAHREN ZUM WIEGEN VON ABFALL UND ZUM AUTOMATISCHEN AUFSTOCKEN VON ABFALLSÄCKEN
METHOD FOR WEIGHING WASTE AND FOR AUTOMATIC RESTOCKING OF WASTE SACKS

(30) Priorité: 23.09.2021 FR 2110014
(43) Date de publication de la demande: 31.07.2024
(73) Titulaire: Draghi, Claude Bruno, 92000 Nanterre (FR)
(72) Inventeur: Draghi, Claude Bruno, 92000 Nanterre (FR)
(74) Mandataire: Novagraaf Technologies
(86) Numéro de dépôt international: PCT/FR2022/051703
(87) Numéro de publication internationale: WO 2023/047039

(56) Documents cités:
- WO-A1-2013/134124
- CN-A- 110 921 139
- CN-A- 111 517 026
- DE-A1- 19 730 684
- JP-A- H1 179 305
- US-A- 6 105 859

## Description

### Domaine technique de l'invention

La présente invention concerne le domaine des poubelles, en particulier les poubelles individuelles agencées dans des meubles, notamment des meubles de cuisine, mais aussi les poubelles à pédale externes aux meubles.

L'invention concerne plus particulièrement un procédé de commande d'une poubelle connectée permettant la pesée des déchets et la gestion automatique de l'approvisionnement en sacs.

### Arrière-plan technique

Lorsqu'une poubelle est installée dans un meuble de cuisine, elle peut être agencée dans un tiroir coulissant ou dans un meuble muni de portes, par exemple une ou deux portes. L'utilisateur déclenche l'ouverture du meuble manuellement ou par commande vocale, avec ou sans assistance électrique. La poubelle peut aussi être externe à un meuble et s'ouvrir au moyen d'une pédale.

La poubelle comporte au moins un bac de récupération des déchets qui est muni d'un sac à déchets. Lorsque le bac de récupération est plein, il est nécessaire de sortir le sac pour évacuer les déchets et d'installer un nouveau sac en remplacement du premier.

Il n'est pas toujours aisé pour l'utilisateur de connaître l'état de son stock de sacs à déchets. Ainsi, il peut arriver que la réserve de sacs soit vide et que l'utilisateur soit dans l'impossibilité de remplacer le sac. DE19730684 décrit un procédé de pesée des déchets mettant en oeuvre une poubelle ainsi qu'un système de gestion automatisée de l'approvisionnement en sacs.

### Résumé de l'invention

L'invention propose de résoudre notamment les problèmes mentionnés précédemment de manière simple et économique en proposant un procédé de pesée des déchets mettant en œuvre une poubelle comportant un bac de récupération de déchets et comportant une position ouverte et une position fermée, le bac de récupération de déchets étant prévu pour être muni d'un sac à déchets, la poubelle comportant au moins un capteur de poids apte à mesurer le poids des éléments contenus dans le bac, le procédé comportant les étapes suivantes :
- détermination du poids du bac à vide,
- mémorisation de la quantité de sacs disponibles en réserve,
- détection d'une ouverture de la poubelle,
- activation d'un mode nominal depuis l'ouverture jusqu'à la fermeture de la poubelle, le mode nominal comportant les étapes suivantes :
   -- activation du capteur de poids de manière à surveiller l'évolution du poids du bac de récupération depuis l'ouverture jusqu'à la fermeture de la poubelle,
   -- détermination de l'état de la poubelle en fonction de l'évolution du poids du bac de récupération mesuré par le capteur de poids, l'état de la poubelle étant sélectionné parmi les états suivants :
      a) ajout de déchets puis fermeture de la poubelle,
      b) ajout de déchets suivi d'un changement de sac avant fermeture de la poubelle,
      c) remplacement du sac par un nouveau sac,
   -- stockage des informations liées à l'état de la poubelle,
   -- déclenchement d'une commande de recharge de sacs lorsque l'état b) ou c) a été détecté et que la quantité de sacs disponibles en réserve est inférieure à une valeur prédéterminée.

Grâce à l'invention, l'utilisateur n'a plus à se soucier de l'état de son stock de sacs. Le réapprovisionnement en sacs est géré automatiquement par le procédé selon l'invention ce qui lui permet également de mieux contrôler ses dépenses, de ne plus consacrer de temps à les acheter en grande surface, d'avoir toujours des sacs appropriés à ses bacs et de ne jamais être en manque de sac.

De plus, grâce à la pesée systématique de ses déchets, l'utilisateur peut, au moyen de statistiques, mesurer son impact sur l'environnement.

Selon d'autres caractéristiques de l'invention :
- le procédé comporte une étape de transmission des informations sur l'état de la poubelle à un module de commande ou un terminal mobile ;
- le procédé comporte une étape de calcul et de mémorisation du poids des déchets ajoutés dans le bac en vue de permettre la production de statistiques sur la quantité de déchets ayant séjourné dans le bac ;
- la poubelle comporte plusieurs bacs et en ce que l'étape de calcul et de mémorisation du poids des déchets permet de produire des statistiques distinctes pour chaque bac, notamment pour distinguer la quantité accumulée de déchets recyclables et non recyclables ;
- le procédé comporte une étape de détermination du nombre de sacs stockés dans la poubelle et une étape de détection de l'approvisionnement de la poubelle avec une nouvelle recharge de sacs ;

L'invention propose aussi un système de gestion automatisée de l'approvisionnement en sacs comportant une poubelle comportant un bac de récupération de déchets, une position ouverte et une position fermée, un capteur de poids apte à mesurer le poids du bac, un module de commande, et une première interface de communication configurée pour communiquer avec un système central, le système central étant configuré pour :
- mémoriser la quantité de sacs disponibles en réserve,
- détecter une ouverture de la poubelle,
- activer un mode nominal depuis l'ouverture jusqu'à la fermeture de la poubelle, le mode nominal comportant les étapes suivantes :
   -- activation du capteur de poids de manière à surveiller l'évolution du poids du bac de récupération depuis l'ouverture jusqu'à la fermeture de la poubelle,
   -- détermination de l'état de la poubelle en fonction de l'évolution du poids du bac de récupération mesuré par le capteur de poids, l'état de la poubelle étant sélectionné parmi les états suivants :
      a) ajout de déchets puis fermeture de la poubelle,
      b) ajout de déchets suivi d'un changement de sac avant fermeture de la poubelle,
      c) remplacement du sac par un nouveau sac,
   -- stocker les informations liées à l'état de la poubelle,
   -- déclencher une commande de recharge de sacs lorsque l'état b) ou c) a été détecté et que la quantité de sacs disponibles en réserve est inférieure à une valeur prédéterminée.

Avantageusement, la poubelle équipant le système selon l'invention comporte plusieurs bacs et le module de commande comporte un terminal mobile.

### Brève description de la figure

D'autres caractéristiques et avantages de l'invention apparaitront au cours de la lecture de la description détaillée qui va suivre pour la compréhension de laquelle on se reportera aux dessins annexés dans lesquels :
[Fig.1] est un bloc-diagramme qui représente schématiquement un système de gestion automatisée de l'approvisionnement en sacs pour une poubelle muni d'un capteur de poids conformément aux enseignements de l'invention.

### Description détaillée de l'invention

Dans la description qui va suivre, des éléments identiques, similaires ou analogues seront désignés par les mêmes chiffres de référence.

Sur la figure 1 on a représenté schématiquement une poubelle 10 équipée d'un dispositif de motorisation 12 commandé par l'intermédiaire d'un module de commande 13 équipé d'une interface de commande 14.

Selon le mode de réalisation représenté ici, la poubelle 10 est agencée dans un meuble 16. Elle comporte un tiroir 18 monté coulissant longitudinalement par rapport à la structure du meuble 16, entre une position fermée et une position ouverte illustrée par la figure 1. Le tiroir 18 est ici prévu pour contenir deux bacs 20, 22 de récupération de déchets et un stock de sacs 24. Avantageusement, un capteur de poids 26, 28 est agencé sous chaque bac 20, 22.

Un premier bac 20 est ici équipé d'un sac 30 de récupération des déchets, par exemple prévu pour les déchets non-recyclables.

L'interface de commande 14 permet ici de commander l'ouverture et la fermeture de la poubelle 10 via le dispositif de motorisation 12. Elle peut fonctionner avec un bouton de commande (non représenté) ou avec un module de commande vocale (non représenté).

Le module de commande 13 récupère les informations de pesée Ip fournies par les capteurs de poids 26, 28.

Le module de commande 13 comporte une première interface de communication 32 qui permet de transmettre les informations de pesée Ip à un système central 34, ou serveur distant, via une deuxième interface de communication 36.

Le système central 34 comporte une unité centrale 38 qui traite les informations de pesée Ip en fonction des informations disponibles dans une base de données clients 40 pour transmettre à une unité logistique 42 des instructions d'expédition et de livraison de recharges de sacs 44 à destination de l'utilisateur de la poubelle 10.

Le module de commande 13 peut par exemple être réalisé sous la forme d'une application installée dans un terminal mobile 46 tel qu'un téléphone mobile ou une tablette.

La poubelle 10 et le module de commande 13 associés au système central 34 forment ensemble un système de gestion automatisée de l'approvisionnement en sacs 30.

On décrit maintenant le procédé de commande de la poubelle 10 selon l'invention.

Au cours d'une phase d'initialisation, le poids de chaque bac 20, 22 à vide, poids de tarage, est déterminé et stocké en mémoire. De même, la quantité de sacs 30 disponibles dans le stock de sacs 24 est mémorisé lors de cette phase d'initialisation, de manière à pouvoir ensuite bien suivre l'évolution de ce stock de sacs 24.

Au cours d'une phase nominale de fonctionnement, la poubelle 10 est placée dans un mode veille, et elle passe en mode mesure lors de l'ouverture de la poubelle 10. Le mode mesure est actif jusqu'à la fermeture de la poubelle 10.

Dans le mode veille, le module de commande 13 surveille la poubelle 10 de manière à détecter chaque ouverture de la poubelle 10, par exemple en détectant une instruction d'ouverture donnée par un utilisateur en appuyant sur un bouton ou par une commande vocale. Alternativement, l'ouverture de la poubelle 10 pourrait être détectée au moyen d'un capteur dédié.

Lors de la détection d'une ouverture de la poubelle 10, le mode mesure est activé et reste actif depuis l'ouverture jusqu'à la fermeture de la poubelle 10. Dans ce mode mesure, chaque capteur de poids 26, 28 est activé de manière à permettre une surveillance de l'évolution du poids de chaque bac de récupération 20, 22 depuis l'ouverture jusqu'à la fermeture de la poubelle 10.

Les mesures de poids, dites informations de pesée Ip, sont transmises au système central 34 par le module de commande 13, via les interfaces de communication 32, 36.

L'unité centrale 38 exploite alors ces informations de pesée Ip en les comparant aux informations déjà stockées dans la base de données clients 40, pour le client associé à ladite poubelle 10. L'association entre la poubelle 10 et le client peut se faire au moyen d'un compte client muni d'une référence unique. Le client peut être invité à créer ce compte à la première utilisation, par exemple via une application mobile ou un site web.

L'unité centrale 38 détermine l'état de la poubelle 10 en fonction de l'évolution du poids de chaque bac de récupération 20, 22.

Ainsi, lorsque le poids du premier bac 20 croît pendant toute la phase où la poubelle 10 est ouverte, dite phase d'ouverture, et que la dernière mesure de poids, c'est-à-dire la mesure de poids effectuée juste avant, ou juste après, la fermeture de la poubelle 10 montre que le poids du premier bac 20 a augmenté par rapport au poids mémorisé avant l'ouverture, le système central 34 en déduit qu'il y a eu ajout de déchets dans le premier bac 20 puis fermeture de la poubelle 10.

Tant que le poids du premier bac 20 croît, la mesure de poids est stockée et vient s'ajouter au cumul de déchets pour le client associé.

Lorsque le poids du premier bac 20 croît pendant une première partie de la phase d'ouverture, puis que le poids du premier bac 20 tombe à un niveau inférieur ou égal au poids de tarage, puis que le poids du premier bac 20 augmente à nouveau par rapport au poids de tarage, le système central 34 en déduit qu'il y a eu d'abord ajout de déchets dans le premier bac 20, puis évacuation du sac 30 rempli de déchets, puis installation d'un nouveau sac 30, avec ajout de déchet, puis fermeture de la poubelle 10.

Lorsque le poids du premier bac 20 tombe à un niveau inférieur ou égal au poids de tarage, puis que le poids du premier bac 20 augmente par rapport au poids de tarage, le système central 34 en déduit qu'il y a eu évacuation du sac 30 rempli de déchets, puis installation d'un nouveau sac 30, puis fermeture de la poubelle 10.

A la fin de la mise en œuvre du mode mesure, le poids de chaque bac 20, 22 est mémorisé ainsi que l'état de la poubelle 10, selon qu'il y ait eu changement de sac ou non. L'information relative à l'état de la poubelle 10 et en particulier le nombre de sacs 30 consommés sont aussi mémorisés. L'unité centrale 38 est alors en mesure de déterminer si le nombre de sacs 30 présents dans le stock de sacs 24 est inférieur à une valeur prédéterminée, ou seuil d'approvisionnement, par exemple égal 4.

Lorsque le seuil d'approvisionnement est atteint, l'unité centrale 38 déclenche une commande de recharge de sacs 44 en transmettant une instruction de commande Ic à l'unité logistique 42.

L'unité centrale 38 vérifie le solde du compte client. S'il n'est pas suffisamment approvisionné, alors une alerte est envoyée au client pour lui proposer de renouveler son abonnement ou pack.

Sinon l'unité logistique 42 déclenche l'expédition d'une ou plusieurs recharges de sacs 44 à destination de l'utilisation de ladite poubelle 10. L'unité centrale 38 ajoute le nombre de sacs 30 expédié au stock de sacs 24 associé à ladite poubelle 10.

Le mécanisme de motorisation de la poubelle 10 peut être livré en standard avec une recharge de dix sacs 30 pour le premier bac 20. Le nombre de sacs initial est donc de dix. Néanmoins, il est possible d'utiliser ces sacs 30 pour d'autres utilisations que le bac 20. Il est toutefois recommandé de les placer dans le bac 20 avant leur ramassage afin qu'ils soient pesés et comptés. Si tel n'est pas le cas, l'invention permet alors de préciser le nombre de sacs 30 utilisés afin de conserver toute l'efficacité et le confort d'utilisation du système.

Avantageusement, l'unité centrale 38 utilise les informations de pesée Ip pour calculer et mémoriser le poids des déchets ayant transité dans les bacs 22, 24. Ceci permet par exemple à l'unité centrale 38 de produire des statistiques sur les quantités cumulées de déchets liées à une poubelle 10 déterminée.

Avantageusement, l'unité centrale 38 utilise la deuxième interface de communication 36 pour afficher des informations relatives à l'état de la poubelle 10, dites informations d'état le, par exemple le poids en cours de chaque bac 20, 22, la quantité de sacs 30 dans le stock 24, des statistiques. La première interface de communication 36 peut par exemple afficher ces informations d'état le sur le compte du client accessible via une page web ou directement sur le terminal mobile 46 du client associé à la poubelle 10. Avantageusement, l'unité centrale 38 est en mesure de produire des statistiques distinctes pour chaque bac 20, 22, ce qui permet par exemple de distinguer le poids total des déchets non-recyclables ayant transité par le premier bac 20 et le poids total des déchets recyclables ayant transité par le deuxième bac 22.

C'est grâce à ces statistiques que chaque utilisateur, par comparaisons provenant du système central, sera en mesure d'évaluer son propre impact sur l'environnement.

Selon une variante de réalisation, la poubelle 10 peut être pourvue d'un logement permettant le rangement du stock de sacs 24. Ce logement est par exemple un emplacement sur le tiroir 18 et il est équipé d'un troisième capteur de poids 48 configuré pour mesurer le poids du stock de sacs 24. L'unité centrale 38 est alors en mesure de déterminer le nombre de sacs 30 stockés dans la poubelle 10 au moyen de ce troisième capteur de poids 48, ce qui facilite la gestion du stock 24 et des approvisionnements en recharges 44.

Selon une variante de réalisation, les informations de pesée Ip peuvent être mémorisées et traitées en totalité ou en partie au niveau du module de commande 13.

Grâce à la poubelle 10 et son procédé de commande associé, il est possible, dans un premier temps, de mettre en place des packs de réapprovisionnement. Par exemple, à la création de compte sur l'application, le client choisit un pack de 10 recharges de 10 sacs chacun. Il effectue alors un paiement par carte bancaire ou autre moyen de paiement dématérialisé. Ainsi, son compte est crédité de 10 recharges à lui expédier. Lorsque le système envoie la dernière ou l'avant dernière recharge au client, celui-ci est informé par email et/ou SMS. Il peut ainsi se connecter à son espace client et acheter un nouveau pack de recharges.

Dans un second temps, au moins une année après la création du compte, le système sera en mesure de calculer la consommation réelle du client et ainsi lui proposer, en alternative aux packs, de mettre en place une solution d'abonnement au réapprovisionnement de sacs 30 qui sera adaptée à la consommation du client, ce qui permet une offre personnalisée, par exemple un paiement par débit d'un compte en fonction de la consommation de recharges de sacs 44.

Différents modes de validation des commandes de recharges de sacs 44 en fonction de différentes données liées au client et à la ou les poubelles 10 associées peuvent être envisagés.

### LEGENDE

10 : poubelle
12 : dispositif de motorisation
13 : module de commande
14 : interface de commande
16 : meuble
18 : tiroir
20 : premier bac
22 : deuxième bac
24 : stock de sacs
26 : premier capteur de poids
28 : deuxième capteur de poids
30 : sac
32 : première interface de communication
34 : système central
36 : deuxième interface de communication
38 : unité centrale
40 : base de données clients
42 : unité logistique
44 : recharges de sacs
46 : terminal mobile
48 : troisième capteur de poids
Ic : instruction de commande
le : informations d'état
Ip : informations de pesée

## Revendications

1. Procédé de pesée des déchets mettant en œuvre une poubelle (10) comportant au moins un bac de récupération de déchets (20, 22) et comportant une position ouverte et une position fermée, le au moins un bac de récupération de déchets (20) étant prévu pour être muni d'un sac à déchets (30), la poubelle (10) comportant au moins un capteur de poids (26, 28) apte à mesurer le poids des éléments contenus dans le au moins un bac (20, 22), le procédé comportant les étapes suivantes :
- détermination du poids du au moins un bac (20, 22) à vide,
- mémorisation de la quantité de sacs (30) disponibles en réserve,
- détection d'une ouverture de la poubelle (10),
- activation d'un mode nominal depuis l'ouverture jusqu'à la fermeture de la poubelle (10), le mode nominal comportant les étapes suivantes :
-- activation du capteur de poids (26) de manière à surveiller l'évolution du poids du au moins un bac de récupération (20) depuis l'ouverture jusqu'à la fermeture de la poubelle (10),
-- détermination de l'état de la poubelle (10) en fonction de l'évolution du poids du au moins un bac de récupération (20) mesuré par le capteur de poids (26), l'état de la poubelle (10) étant sélectionné parmi les états suivants :
a) ajout de déchets puis fermeture de la poubelle (10),
b) ajout de déchets suivi d'un changement de sac (30) avant fermeture de la poubelle (10),
c) remplacement du sac (30) par un nouveau sac (30),
-- stockage d'informations relatives à l'état de la poubelle (10),
-- déclenchement d'une commande de recharge de sacs (44) lorsque l'état b) ou c) a été détecté et que la quantité de sacs (30) disponibles en réserve est inférieure à une valeur prédéterminée.

2. Procédé selon la revendication précédente, **caractérisé en ce qu'**il comporte une étape de transmission des informations sur l'état de la poubelle (10) à un module de commande (13) ou un terminal mobile (46).

3. Procédé selon l'une quelconque des revendications précédentes, **caractérisé en ce qu'**il comporte une étape de calcul et de mémorisation du poids des déchets ajoutés dans le au moins un bac (20, 22) en vue de permettre la production de statistiques sur la quantité de déchets ayant séjourné dans le au moins un bac (20, 22).

4. Procédé selon la revendication précédente, **caractérisé en ce que** la poubelle (10) comporte plusieurs bacs (20, 22) et **en ce que** l'étape de calcul et de mémorisation du poids des déchets permet de produire des statistiques distinctes pour chaque bac (20, 22), notamment pour distinguer la quantité accumulée de déchets recyclables et non recyclables.

5. Procédé selon l'une quelconque des revendications précédentes, **caractérisé en ce qu'**il comporte une étape de détermination du nombre de sacs (30) stockés dans la poubelle (10) et une étape de détection de l'approvisionnement de la poubelle (10) avec une nouvelle recharge de sacs (44).

6. Système de gestion automatisée de l'approvisionnement en sacs (30) comportant une poubelle (10) comportant au moins un bac (20, 22) de récupération de déchets, une position ouverte et une position fermée, un capteur de poids (26, 28) apte à mesurer le poids du au moins un bac (20, 22), un module de commande (13), et une première interface de communication (32) configurée pour communiquer avec un système central (34), le système central (34) étant configuré pour :
- mémoriser la quantité de sacs (30) disponibles en réserve,
- détecter une ouverture de la poubelle (10),
- activer un mode nominal depuis l'ouverture jusqu'à la fermeture de la poubelle (10), le mode nominal comportant les étapes suivantes :
-- activation du capteur de poids (26) de manière à surveiller l'évolution du poids du au moins un bac de récupération (20) depuis l'ouverture jusqu'à la fermeture de la poubelle (10),
-- détermination de l'état de la poubelle (10) en fonction de l'évolution du poids du au moins un bac de récupération (20) mesuré par le capteur de poids (26), l'état de la poubelle (10) étant sélectionné parmi les états suivants :
a) ajout de déchets puis fermeture de la poubelle (10),
b) ajout de déchets suivi d'un changement de sac (30) avant fermeture de la poubelle (10),
c) remplacement du sac (30) par un nouveau sac (30),
-- stocker des informations relatives à l'état de la poubelle (10),
-- déclencher une commande de recharge de sacs (44) lorsque l'état b) ou c) a été détecté et que la quantité de sacs (30) disponibles en réserve est inférieure à une valeur prédéterminée.

7. Système selon la revendication précédente, **caractérisé en ce que** la poubelle (10) comporte plusieurs bacs (20, 22).

8. Système selon la revendication 6 ou 7, **caractérisé en ce que** le module de commande (13) comporte un terminal mobile (46).

## Patentansprüche

1. Verfahren zum Wiegen von Abfall unter Verwendung eines Abfallbehälters (10), der mindestens einen Abfallsammelbehälter (20, 22) aufweist und eine offene und eine geschlossene Position aufweist, wobei der mindestens eine Abfallsammelbehälter (20) dafür vorgesehen ist, mit einem Abfallbeutel (30) versehen zu werden, und wobei der Abfallbehälter (10) mindestens einen Gewichtssensor (26, 28) aufweist, der zum Messen des Gewichts der in dem mindestens einen Behälter (20, 22) enthaltenen Elemente geeignet ist, wobei das Verfahren die folgenden Schritte aufweist:
- Bestimmen des Gewichts mindestens eines leeren Behälters (20, 22),
- Abspeichern der in Reserve verfügbaren Beutelmenge (30),
- Erkennen eines Öffnens des Abfallbehälters (10),
- Aktivieren eines Nominalmodus vom Öffnen bis zum Schließen des Abfallbehälters (10), wobei der Nominalmodus die folgenden Schritte aufweist:
-- Aktivieren des Gewichtssensors (26) derart, dass er die Entwicklung des Gewichts des mindestens einen Sammelbehälters (20) vom Öffnen bis zum Schließen des Abfallbehälters (10) überwacht,
-- Bestimmen des Status des Abfallbehälters (10) in Abhängigkeit von der durch den Gewichtssensor (26) gemessenen Gewichtsänderung des mindestens einen Sammelbehälters (20), wobei der Status des Abfallbehälters (10) aus den folgenden Status ausgewählt wird:
a) Einfüllen von Abfall und anschließendes Schließen des Abfallbehälters (10),
b) Einfüllen von Abfall, gefolgt von einem Wechseln des Beutels (30) vor dem Schließen des Abfallbehälters (10),
c) Ersetzen des Beutels (30) durch einen neuen Beutel (30),
-- Abspeichern von Informationen bezüglich des Status des Abfallbehälters (10),
-- Auslösen eines Beutelnachladebefehls (44), wenn der Status b) oder c) erkannt wurde und die in Reserve vorhandene Anzahl an Beuteln (30) kleiner als ein vorgegebener Wert ist.

2. Verfahren nach dem vorstehenden Anspruch,
**dadurch gekennzeichnet, dass** es einen Schritt zum Übertragen von Informationen über den Status des Abfallbehälters (10) an ein Steuermodul (13) oder ein mobiles Endgerät (46) aufweist.

3. Verfahren nach einem der vorstehenden Ansprüche,
**dadurch gekennzeichnet, dass** es einen Schritt zum Berechnen und Abspeichern des Gewichts des in den mindestens einen Behälter (20, 22) eingefüllten Abfalls aufweist, um die Erstellung von Statistiken über die Menge des Abfalls, der sich in dem mindestens einen Behälter (20, 22) befunden hat, zu ermöglichen.

4. Verfahren nach dem vorstehenden Anspruch,
**dadurch gekennzeichnet, dass** der Abfallbehälter (10) mehrere Behälter (20, 22) aufweist und dass der Schritt zum Berechnen und Abspeichern des Abfallgewichts die Erstellung einer separaten Statistik für jeden Behälter (20, 22) ermöglicht, insbesondere um die angesammelte Menge an wiederverwertbarem und nicht wiederverwertbarem Abfall zu unterscheiden.

5. Verfahren nach einem der vorstehenden Ansprüche,
**dadurch gekennzeichnet, dass** es einen Schritt zum Bestimmen der Anzahl der im Abfallbehälter (10) gelagerten Beutel (30) und einen Schritt zum Erkennen der Versorgung des Abfallbehälters (10) mit einer neuen Nachladung von Beuteln (44) aufweist.

6. Automatisiertes Beutelversorgungsverwaltungssystem (30), aufweisend einen Abfallbehälter (10), der mindestens einen Abfallsammelbehälter (20, 22), eine offene und eine geschlossene Position, einen Gewichtssensor (26, 28), der zum Messen des Gewichts des mindestens einen Behälters (20, 22) geeignet ist, ein Steuermodul (13) und eine erste Kommunikationsschnittstelle (32), die zur Kommunikation mit einem zentralen System (34) konfiguriert ist, aufweist, wobei das zentrale System (34) konfiguriert ist zum:
- Abspeichern der in Reserve verfügbaren Beutelmenge (30),
- Erkennen eines Öffnens des Abfallbehälters (10),
- Aktivieren eines Nominalmodus vom Öffnen bis zum Schließen des Abfallbehälters (10), wobei der Nominalmodus die folgenden Schritte aufweist:
-- Aktivieren des Gewichtssensors (26) derart, dass er die Entwicklung des Gewichts des mindestens einen Sammelbehälters (20) vom Öffnen bis zum Schließen des Abfallbehälters (10) überwacht,
-- Bestimmen des Status des Abfallbehälters (10) in Abhängigkeit von der durch den Gewichtssensor (26) gemessenen Gewichtsänderung des mindestens einen Sammelbehälters (20), wobei der Status des Abfallbehälters (10) aus den folgenden Status ausgewählt wird:
a) Einfüllen von Abfall und anschließendes Schließen des Abfallbehälters (10),
b) Einfüllen von Abfall, gefolgt von einem Wechseln des Beutels (30) vor dem Schließen des Abfallbehälters (10),
c) Ersetzen des Beutels (30) durch einen neuen Beutel (30),
-- Abspeichern von Informationen bezüglich des Status des Abfallbehälters (10),
-- Auslösen eines Beutelnachladebefehls (44), wenn der Status b) oder c) erkannt wurde und die in Reserve vorhandene Anzahl an Beuteln (30) kleiner als ein vorgegebener Wert ist.

7. System nach dem vorstehenden Anspruch, **dadurch gekennzeichnet, dass** der Abfallbehälter (10) mehrere Behälter (20, 22) aufweist.

8. System nach Anspruch 6 oder 7, **dadurch gekennzeichnet, dass** das Steuermodul (13) ein mobiles Endgerät (46) aufweist.

## Claims

1. Method for weighing waste using a garbage can (10) comprising at least one waste collection container (20, 22) and comprising an open position and a closed position, the at least one waste collection container (20) being designed to be provided with a waste bag (30), the garbage can (10) comprising at least one weight sensor (26, 28) which is able to measure the weight of the items contained in the at least one container (20, 22), the method comprising the following steps:
- determining the weight of the at least one empty container (20, 22),
- memorising the number of bags (30) available in reserve,
- detecting an opening of the garbage can (10),
- activating a nominal mode from the opening to the closing of the garbage can (10), the nominal mode comprising the following steps:
-- activating the weight sensor (26) to monitor the change in weight of the at least one collection container (20) from the opening to the closing of the garbage can (10),
-- determining the state of the garbage can (10) depending on the change in weight of the at least one collection container (20) measured by the weight sensor (26), the state of the garbage can (10) being selected from the following states:
a) adding waste then closing the garbage can (10),
b) adding waste followed by changing the bag (30) before closing the garbage can (10),
c) replacing the bag (30) with a new bag (30),
-- storing information relating to the state of the garbage can (10),
-- triggering a bag refill command (44) when state b) or c) has been detected and the number of bags (30) available in reserve is less than a predetermined value.

2. Method according to the preceding claim, **characterised in that** it comprises a step of transmitting information on the state of the garbage can (10) to a control module (13) or a mobile terminal (46).

3. Method according to either of the preceding claims, **characterised in that** it comprises a step of calculating and memorising the weight of the waste added into the at least one container (20, 22) in order to make it possible to produce statistics on the quantity of waste that has remained in the at least one container (20, 22).

4. Method according to the preceding claim, **characterised in that** the garbage can (10) comprises a plurality of containers (20, 22) **and in that** the step of calculating and memorising the weight of the waste makes it possible to produce separate statistics for each container (20, 22), in particular to distinguish the accumulated quantity of recyclable and non-recyclable waste.

5. Method according to any of the preceding claims, **characterised in that** it comprises a step of determining the number of bags (30) stored in the garbage can (10) and a step of detecting the supply of a new refill of bags (44) to the garbage can (10).

6. Automated management system for supplying bags (30), comprising a garbage can (10) comprising at least one waste collection container (20, 22), an open position and a closed position, a weight sensor (26, 28) which is able to measure the weight of the at least one container (20, 22), a control module (13), and a first communication interface (32) which is configured to communicate with a central system (34), the central system (34) being configured to:
- memorise the number of bags (30) available in reserve,
- detect an opening of the garbage can (10),
- activate a nominal mode from the opening to the closing of the garbage can (10), the nominal mode comprising the following steps:
-- activating the weight sensor (26) to monitor the change in weight of the at least one collection container (20) from the opening to the closing of the garbage can (10),
-- determining the state of the garbage can (10) depending on the change in weight of the at least one collection container (20) measured by the weight sensor (26), the state of the garbage can (10) being selected from the following states:
a) adding waste then closing the garbage can (10),
b) adding waste followed by changing the bag (30) before closing the garbage can (10),
c) replacing the bag (30) with a new bag (30),
-- storing information relating to the state of the garbage can (10),
-- triggering a bag refill command (44) when state b) or c) has been detected and the number of bags (30) available in reserve is less than a predetermined value.

7. System according to the preceding claim, **characterised in that** the garbage can (10) comprises a plurality of containers (20, 22).

8. System according to claim 6 or 7, **characterised in that** the control module (13) comprises a mobile terminal (46).
